# EUROPÄISCHE PATENTSCHRIFT

(11) **EP 0 158 629 B1**
(45) Veröffentlichungstag und Bekanntmachung des Hinweises auf die Patenterteilung: **16.08.1990**
(21) Anmeldenummer: 85890073.1
(22) Anmeldetag: 21.03.1985
(51) Int. Cl.: F01K 7/16, F01K 19/04

(54) **Dampfkreislauf für Dampfkraftanlagen**
Steam cycle for a steam power plant
Cycle à vapeur pour installation énergétique à vapeur

(30) Priorität: 23.03.1984 AT 984/84
(43) Veröffentlichungstag der Anmeldung: 16.10.1985
(73) Patentinhaber: Jericha, Herbert Dipl.-Ing. Dr. Univ. Prof., A-1080 Wien (AT)
(72) Erfinder: Jericha, Herbert Dipl.-Ing. Dr. Univ. Prof., A-1080 Wien (AT)

(56) Entgegenhaltungen:
- AT-B- 290 927
- DE-A- 2 262 305
- DE-A- 2 637 924
- DE-B- 1 212 561
- DE-B- 1 220 671
- DE-B- 2 003 954
- FR-A- 2 435 600
- GB-A- 1 470 527
- US-A- 4 433 545

## Beschreibung

Die Erfindung betrifft einen neuen Dampfkreislauf zur Verbesserung des thermischen Wirkungsgrades von Dampfkraftanlagen. Dieser Kreislauf ist für Kondensationskraftanlagen ebenso anwendbar wie für Gegendruckanlagen. Im ersteren wird der Absolutbetrag des erreichbaren thermischen Wirkungsgrades deutlich verbessert, während im letzteren der Anteil der erzeugbaren elektrischen Energie gegenüber dem Anteil der Wärmelieferung verbessert wird. Als Wärmequellen kommen Wärmelieferanten aller Art in Frage, insbesondere kann die Wärmelieferung an den im folgenden zu schildernden Dampfkreislauf durch einen atmosphärisch gefeuerten Dampfkessel aber auch durch einen mittels Kompressoren und Gasturbinen aufgeladenen druckgefeuerten Kessel erfolgen.

Zum Stand der Technik ist festzustellen. Der Hauptvorteil des Dampfkreislaufes in seiner klassischen Form nach Clausius und Rankine ist, daß die Kompression in der flüssigen Phase der Kreislaufmediums vorgenommen wird und daher eine vergleichsweise sehr geringe Kompressorsarbeit erforderlich ist, die zudem in einer einfach zu konstruierenden Maschine, nämlich der Speisepumpe erfolgt, die bei relativ niedriger Temperatur arbeitet und daher einfach und betriebssicher zu konstruieren ist. Weiters, daß die daran folgende Verdampfung des Kreislaufmittels in der Heizfläche des Kessels eine gute Kühlung der Rohre bewirkt und daher für relativ neidrige thermische Beanspruchung derselben sorgt. Das eigentliche technische Entwicklungsproblem war daher nur die Entwicklung einer geeigneten Expansionsmaschine, in der heutigen Form der Dampfturbine, einer Maschine von immer steigender technischer Komplexität, in der aber weltweit noch immer der weit überweigende Anteil der elektrischen Energieerzeugung erfolgt.

Der Vorteil, die Kompression in der flüssigen Phase vornehmen zukönnen, bewirkt aber auch zugleich den größten Nachteil des Dampfkreislaufes in seiner heutigen Form. Deshalb nämlich, da nach dem Ende der Kompression die Wärmezufuhr beginnen muß, um das Arbeitsmittel auf die Höchsttemperatur des Kreislaufes zu bringen. Dies bedeutet aber, daß ein Großteil der Wärme im Dampfkreislauf in seiner heutigen Form bei relativ niedrigen Temperaturen zum Zwecke der Vorwärmung und der Verdampfung dem Kreislaufmedium zugeführt werden muß. Dies bedeutet aber, daß im Sinne der Exergie betrachtet, schon bei der Wärmezufuhr in den Prozeß ganz wesentliche Verluste an Temperaturdifferenz und damit Verluste an möglichen Wirkungsgradgewinnen eintreten. Durch Anwendung des Carnotschen Kreisprozesses für jeden einzelnen differentiellen Schritt der Wärmezufuhr an das Kreislaufmedium ist dieser Vorgang leicht zu erklären.

Versuche den einfachen Wasserdampfprozeß, den Rankine-Prozeß zu verbessern erfolgten schon sehr früh. Zur laufenden Druck- und Temperatursteigerung kam die Verbesserung durch immer weiter gehende Speisewasservorwärmung und durch Zwischenüberhitzung. Der Versuche den Prozeß direkt zu verändern und anstelle der Speisepumpe einen Dampfkompressor zu verwenden wurde ebenfalls gemacht. (Siehe A. Stodola, Dampf- und Gasturbinen, Springer, 5. Auflage, 1922, Seite 1077). Die Verfahren von Thurston und Dolder versuchen dies, nach teilweiser Kondensation des Dampfes soll dieser auf das ursprüngliche Druckniveau verdichtet werden. Auch das Verfahren von Lang GB-PS Nr. 1 470 527 versucht den Dampf nach der Expansion in die Turbine direkt wieder zu kompremieren und der Kesseltrommel zuzuführen, die beabsichtigte Verminderung der Abwärme bewirkt jedoch bei sonst gleichen Bedingungen nach Carbot nur dann einen Wirkungsgradgewinn, wenn gleichzeitig die Temperatur der Wärmezufuhr gesteigert wird.

Die US 4,433,545 Chang verwendet gemäss ihren Fig. 1 und Fig. 2 mehrfache Zwischenüberhitzung durch Wärmetauscher die zwischen einzelne Stufengruppen der Turbine geschaltet sind. (Ihre Bezeichnung 28, 36, 42, 28', 36', 42'). Im letzeren Schema wird dabei der Dampfstrom bis auf Sattdampftemperatur gekühlt und erst dann zwischenüberhitzt um der nächsten Stufengruppe der Turbine zugeleitet zu werden. Die französische Patentschrift Nr. 79 20276, Nr. de publication FR-A-2 435 600 verwendet ebenfalls einen zwischen die Stufengruppen der Turbine eingeschalteten Wärmetauscher (ihre bezeichnung 6), der jedoch als bekannter Zwischenüberhitzer funktioniert. Weiters wird aus der Mitteldruckturbine ein Teilstrom zu einer Kondensationsturbine, die die Speisepumpe antreibt abgezweigt. Ausser dieser beiden Merkmalen der Verwendung von Wärmetauschern und der Abzweigung von Teilströmen stehen diese Patentschriften in keinem weiteren sachlichen Zusammenhang mit der weiter unten geschilderten vorliegenden Erfindung.

Die Temperatursteigerung tritt in einem kombinierten Gas-Dampfprozeß dadurch ein, daß die Wärme zunächst dem Gasprozeß zugeführt und dessen Abwärme in Dampfprozeß verarbeitet wird. Siehe F. Pauker "Neuere Vorschläge zum Gas-Dampf-Verfahren", Div. 111, Paper 28 G 1/6, 5th World Power Conference, Vienna 1956. Sowie ÖP 172.202 und aus neuerer Zeit DE-OS 26 37 924 (Stal-Laval). Die genannten Verfahren betreffen offene Gasturbinenprozesse. Es sind aber auch Verfahren, die geschlossene Gasturbinenprozeße in einem kombinierten Gas-DampfProzeß verwenden bekannt geworden. Als Arbeitsgase wurden hiebei Luft, Kohendioxyd und Helium verwendet bzw. vorgeschlagen. Siehe H. Bormann und J. Buxmann "Kombinierte Kraftwerksprozesse mit geschlossener Gas- und Dampfturbine", Brennst.-Wärme-Kraft 1981.

Die Wärmezufuhr erfolgt hiebei an den geschlossenen Gaskreis, die Wärmeabfuhr aus demselben zum Teil an den nachgeschalteten Dampfkreis zum anderen Teil äußere Gaskühler, um die Temperatur des Gases vor der Kompression möglichst abzusenken. Es ist die Übertragung der Abwärme an den Dampfkreis nur durch eine metallische Heizfläche und infolge der Was- . serverdampfung nur mit beträchtlichen Temperaturedifferenzen möglich.

Weiters sind geschlossene Kreisläufe mit Kohlendioxy als Arbeitsmittel bekannt geworden, die das Medium nach teilweiser Kondensation zur Wärmeabfuhr auch in Verzweigungen der Mengenströme gasförmig komprimieren. Siehe N. Gasparovic "Fluide und Kreisprozesse für Wärmekraftanlagen mit großen Einheitenleistungen", Brennst.-Wärme-Kraft 1969. Weiters ist ein Vorschlag bekannt geworden, einen Dampfkreislauf zur Gänze im überkritischem Gebiet ablaufen zu lassen, Siehe J. H. Potter "The Totally Supercritical Steam Cycle", Trans. ASME, Journal of Eng. for Power, 1969. Dieser Kreislauf bestehend aus Kompression, Wärmetausch, Wärmezufuhr, Expansion, Wärmetausch und Wärmeabfuhr wird in einer einfachen Schleife durchlaufen und liegt im T,s-Diagramm des Wasserdampfes oberhalb der Grenzkurve und die Kompression in allen Fällen links der kritischen Punktes, d.h. im Bereich von Entropien kleiner als die kritische Entropie. Die bedeutet Wärmeabfuhr bei relativ hoher Temperatur und sehr hohe Drücke im gesamten Kreislauf, somit das Erfordernis von Turbinen und Kompressoren mit sehr hoher Gehäusewandstärke und hoher Stufenzahl.

Es wurde auch der Weg der Übereinanderschaltung von Sattdampfprozessen verschiedener Fluide beschritten, um die Temperatur der Wärmezufuhr anzuheben und die hohen Drücke des Wasserdampfes zu vermeiden. Stodola beschreibt in seinem Buch Seite 1090 die Übereinanderschaltung von Sattdampfprozessen für Quecksilber und Wasser. In neuerer Zeit wurde auch die Verwendung von Sattdampfprozessen mit Natrium oder Kalium und auch noch mit zwischengeschalteten organischen Fluiden vorgeschlagen. Neben der Tatsache, daß die thermodynamischen Eigenschaften dieser Fluide nicht immer völlig günstig sind ist für den Kraftwerksbetrieb der Zwang zur Verwendung mehrerer verschiedener Medien von Nachteil. Außerdem muß die Wärem jeweils von einem Fluid zum anderen durch metallische Heizflächen geleitet werden.

Es ist daher derzeit noch kein Verfahren bekannt, das nur unter Verwendung des außerordentlich erprobten und erforschten Kreislaufmediums Wasser, eine wesentliche Wirkungsgradverbesserung von thermischen Kraftanlagen ermöglichen würde.

Hier Abhilfe zu schaffen ist der Zweck der vorliegenden Erfindung. Es soll ein Dampfkreislauf für ein Dampfkraftwerk zur Erzeugung von Leistung aus äusserer Wärme geschaffen werden, der den Vorteil der Wärmeabfuhr bei niedriger Temperatur im Kondensator beibehält, dabei aber die Temperatur der Wärmezufuhr merkbar erhöht, sodass der thermische Wirkungsgrad im Sinne Carnot's ein deutliche Steigerung erfährt.

Dies geschieht gemäß den in den Patentanspruch 1, beschriebenen Merkmale.

Ein weiterer entscheidender Vorteil dieses Kreislaufes ist, daß die Notwendigkeit einer Höchstdruckdampfturbine, wie sie bei konventionellen Anlagen zur Wirkungsgradsteigerung erforderlich ist nicht mehr gegeben ist. Soll in einem konventionellen Prozeß die Temperatur der Wärmezufuhr gesteigert werden, so kann dies nur dadurch geschehen, daß nach extremer Speisewasseranzapf-Vorwärmung, die jedoch mit der Annäherung an die Sattdampftemperatur begrenzt ist, die Sattdampftemperatur durch Drucksteigerung selbst angehoben wird, was jedoch nur bis zum kritischen Punkt möglich ist und hierauf eine möglichst hohe Überhitzung erfolgt. Dies erfordert jedoch, um eine Expansionslinie der Dampfturbine zu erhalten, die im feuchten Gebiet endet, einen außerordentlich hohen Frischdampfdruck. Diese hohen Frischdampfdrücke, die zum Teil schon überkritisch sind und den Bereich von 300 bar erreicht haben, bedingen jedoch außerordentlich schwierige, teure und zum Teil auch betriebsunsichere Konstruktionen der Höchsdruckdampfturbinen. Außerdem kann auch durch diese Maßnahme des überkritischen Druckes, wie der Verlauf der Erwärmung im T,s-Diagramm des Wasserdampfes zeigt, die mittlere Temperatur der Wärmezufuhr in keine Weise derart angehoben werden, wie nach der vorliegenden Erfindung.

In der Konstruktion ergibt sich für die hier nötige Hochtemperaturdampfturbine der Vorteil, daß deren Betriebsdruck vergleichsweise niedrig ist und etwa dem Druck einer Zwischenüberhitzungsturbine einer konventionellen Dampfturbine entspricht, sodaß in diesem Fall die Maschine mit einem Gehäuse wesentlich geringerer Wandstärke ausgeführt werden kann. Dies, sowie die Tatsache, daß die Sattdampftemperatur des zugehörigen Druckes von etwa 50 bar sehr niedrig liegt, bietet die Möglichkeit eine derartige Maschine mit innerer Isolation im Sinne der Konstruktion von Gasturbinen zu gestalten. Hiezu ist eine Isolation nötig, die im Dampfbereich arbeitet und die Temperaturdifferenz von der Höchsttemperatur des Prozeßes auf die Sattdampftemperatur dieses höchsten Druckes im Bereich von 50 bar überwindet. Bei Auswahl geeigneter keramischer und mineralischer Materialien und entsprechender Festigung eines Isolationskörpers durch metallische Verstärkungen ist es ohne weiteres möglich eine derartige innenliegende Isolation betriebssicher zu konstruieren. Durch Anzapfung und Entwässerung des Gehäuses im Innenbereich und unter voller Wirkung der Isolation wird dann erreicht, daß an der Innenseite des Dampfgehäuses der Sattdampfzustand der Höchsttemperatur-Dampfturbine erreicht wird. Dies ist jedoch eine vergleichsweise niedrige Temperatur im Bereich von 200 bis 250°C, sodaß ein derartiges Gehäuse nicht nur aus niedrig legierten Materialien und durch Schweißkonstruktion gefertigt werden kann, sondern außerdem durch die niedrige Temperatur und die mögliche hohe Leitfähigkeit des zu verwendenden Stahles einen sehr geringen Wärmeverzug aufweisen wird, was der Betriebsfähigkeit und Anstreifsicherheit dieser Turbine zugute kommt. Zusammen mit der Tatsache, daß der Mengenstrom gegenüber einer konventionellen Dampfturbine wesentlich erhöht ist, ergibt sich somit, daß hier eine Turbine mit weniger Stufen, aber größeren Schaufellängen und geringeren Spalten vorliegen kann. Dies bedeutet andererseits, daß der Strömungswirkungsgrad einer derartigen Maschine deutlich höher sein wird, als der einer konventionellen Höckstdruckturbine. Auch diese Tatsache kommt dem Gesamtwirkungsgrad des Kreislaufes zugute.

Der Dampfkompressor arbeitet im Bereich mittleren Druckes und niedriger Temperatur und ist daher als konventionelle Strömungsmaschine ausführbar. Die ins Auge gefaßte Wassereinspritzung vor dem Dampfkompressor soll Feuchtigkeiten im Bereich von 5 bis 12% ergeben. Nach den Betriebserfahrungen mit Sattdampfturbinen, die in diesem Feuchtigkeitsbereich einwandfrei arbeiten, erscheint es keinerlei Problem zu bieten einen Dampfkompressor, insbesondere auch z.B. einen solchen mit Radialausführung mit einer derartigen Eintrittsfeuchtigkeit zu beaufschlagen.

Der Einspritzkühler erfordert eine Zersäubung des aufgewärmten Kondensates durch entsprechende Einspritzdüsen, die in der nötigen Feinheit durch eine leichte Steigerung des Druckes der von der Speisepumpe erzeugt wird, erreicht werden kann. Die in dem Dampfstrom des Hauptstroms eingespritzten Tröpfchen werden von diesem weitergetragen und durch Wärmezufuhr aus dem Überhitzungsbereich verdampft, sodaß entsprechend der gewählten Einspritztropfengröße eine genügend feine Verteilung der Tröpfchen im Sattdampfbereich entsteht. Diese stellen für den Dampfkompressor, wie oben geschildert, keine Abnützungsgefahr dar.

Der Dampfwärmetauscher überträgt Wärme vom Dampf niedrigen Druckes und höherer Temperatur auf den Dampfstrom höheren Druckes und niedriger Temperatur. Sein Temperaturbereich ist im allgemeinen so wählbar, daß hiezu lediglich konventionelle Kesselbaustähle Verwendung finden müssen. Es ist daher möglich ein derartiges Gerät mit genügendem Querschnitt und in preiswerter Weise so zu bauen, daß geringe Druckverluste auf beiden Seiten einstehen.

Die Aufwärmung im Dampferhitzer (der Ausdruck Überhitzer ist hier nicht ganz angebracht, da schon der Vorwärmer einen Teil der Überhitzung besorgt). Diese Heizfläche stellt die einzigewärmeaufnehmende Heizfläche des im folgenden zu schildernden Kessels dar. In ihr hat die Aufwärmung des Dampfes auf die Höchsttemperatur des Prozeßes zu erfolgen. Bei einem Druck der nach heutigen konventionellen Begriffen als mittlere Druck anzusprechen ist. Wird die Temperatur hier hoch und über den heute üblichen Spritzenwert hinaus gesteigert, so sind hier höherwertige Materialien für die entsprechenden Rohre einzusetzen. Dies kann jedoch durch Wahl von austenitischen Rohrmaterialien bzw. auch Nickelbasis Rohrmaterialien in geeigneter Weise geschehen.

Die Kondensationsdampfturbine und der Kondensator sowie das Anzapf-Vorwärm-System sei in völlig konventioneller Weise ausgeführt. Ebenso die Speisepumpe und ihrAntrieb, lediglich mit der Vorsorge die Druckdifferenz zur Zerstäubung des Entspritzwassers ebenfalls aufbringen zu müssen.

Zum Kessel ist festzustellen, daß dieser als atmosphärisch gefeuerter Kessel mit beliebigen Brennstoffen ausgestaltet werden kann. Es ist lediglich notwendig die Abgase des Kessels und die angesaugte Luft in einem Wärmtauscher so aneinander anzupassen, daß im Feuerraum des Kessels ein Temperatur entsteht, die mit genügender Temperaturdifferenz über der Temperatur liegt, die der Dampferhitzer aufweist. Unter Berücksichtigung der Tatsache, daß die spezifischen Wärmen des Kesselabgases und der angesaugten Luft infolge des Verbrennungsvorganges und des Brennstoffanteiles verschieden sind, jedoch auch unter Berücksichtigung der Tatsache, daß die Luft kälter angesauft wird als das Rauchgas in den Schornstein abgegeben wird ist diese ohne weiteres möglich. Es muß die Luft auf etwa 500°C vorgewärmt werden und die Wärme durch Abtausch aus dem Kesselabgas heizu entnommen werden. Es ist möglich einen Kessel in der geschilderten Art mit lediglich atmosphärischer Feuerung mit Zufuhr der Luft durch ein Unterwindgebläse bzw. Abfuhr des Rauchgases durch ein Saug-Zug-Gebläse zu versorgen. Es ist aber auch möglich einen Teil dieser Temperaturdifferenz zur Aufwärmung der Luft nicht über den Wärmetauscher, sondern mittels Aufladung durch einen Kompressor zu bewirken und damit gleichzeitig den Druck im Wärmetauscher und in der Brennkammer des Kessels entsprechend zu steigern und den Wärmeübergang an den Dampferhitzer entsprechend zu verbessern. Dies kann soweit gehen, daß der Rauchgas-Wärmetauscher völlig entfallen kann und lediglich die Aufladung durch Kompressor und die Entspannung durch die entsprechende Gasturbine der Luft bzw. des Rauchgases im Kesseldurchsatz erfolgt, wie dies die DE-OS 22 62 305 (Brown Boveri) lehrt.

Die vorliegende Erfindung soll an Hand der Figuren näher erläutert werden, wobei:

Zeichnungsbeschreibung:
Fig. 1 erfindungsgemässe Schaltung. Die einzelnen Aparate und Maschinen sind mit einfachen Ziffern bezeichnet, deren Bedeutung aus dem Text hervorgeht. Volle Linien bedeuten Leitungsverbindungen.
Fig. 2: Temperatur-Entropie Diagramm der erfindungsgemässen Schaltung eines Dampfkreislaufes für ein Dampfkraftwerk. Es sind spezifische Werte der Entropie des Wasserdampfes eingetragen. Beziehungen zwischen verschiedenen Mengenströmen sind daher nicht ersichtlich. Lediglich Temperaturdifferenzen erscheinen in wahrer Grösse. Diefunktionelle Bedeutung der mit C1 bis C20 bezeichneten Zustandspunkte geht aus dem Beschreibungstext hervor.

Die äussere Wärmezufuhr kann durch eine beliebige Wärmequelle geeigneter hoher Temperatur erfolgen. Hier sei beispielsweise die äussere Wärmeerzeugung durch Verbrennung fossiler Brennstoffe in einem atmosphärisch oder druckgefeuerten Dampfkessel beschrieben. Dabei bedeute 1 das Unterwindgebläse, 2 seinen elektrischen Antrieb, 3 ein Saugzuggebläse, 4 einen Rauchgas-wärmetauscher, 5 dessen luftseitige Heizfläche, und 6 dessen gasseitige Heizfläche, 7 die Brennstoffzufuhr, und 8 die Brennkammer des Kessels mit atmosphärischer Verbrennung. Handelt es sich um einen aufgeladenen Kessel dann bezeichnet 1 den Ladekompressor, 3 die Abgasturbine, und 2 die elektrische An- und Abtriebsmaschine. In beiden Fällen befindet sich in der Brennkammer 8, die Heizfläche 10, des Dampfkreislaufes in der die äussere Wärmezufuhr erfolgt. Dieser Dampfkreislauf wird ebenfalls gemäss Fig. 1 beschrieben. Dieser sei ein doppelter Dampfkreislauf für ein Dampfkraftwerk mit Wärmezufuhr zur Erzeugung von Leistung aus hochwertiger Wärme, wobei die Dampfkreisläufe im Hochtemperaturbereich kombiniert werden-durch Einspritzung von Speisewasser in den Einspritzkühlern 23 und 24, und danach eine Teildampfmenge im Dampfkompressor 11 verdichtet wird, und die volle Kreislaufmenge im Dampverdichter 12 auf den Höchstdruck des Kreislaufs verdichtet wird, und diese volle Kreislaufmenge auf der Hochdruckseite des Wärmetauschers 14 erwärmt wird, und über die Leitung 9 der Heizfläche des Dampferhitzers 10 zugeleitet wird, wo sie durch äussere Wärmezufuhr auf die Höchsttemperatur des Prozesses erhitzt wird. Um dann anschliessend der Hochtemperaturdampfturbine 13 zuzulaufen in der die volle Kreislaufmenge expandiert wird. Ein kleiner Teilstrom wird vom Hochdruckkompressor 12 zur Kühlung des Rotors über die Leitung 13.1 der Hochtemperaturturbine 13 zugeleitet. Nach der Expansion in der Hochtemperaturdampfturbine 13 erfolgt die Kühlung des Abdampfes auf der Niederdruckseite des Wärmetauscher 14, worauf im Verzweigungspunkt 15 eine Teilung der Dampfströme erfolgt, wobei der eine Teilstrom dem Einsprizkühler 23 un in der Folge dem Dampfkompressor 11 zuströmt, während der andere Teil in der Kondensationsturbine 16 unter Abgabe von Anzapfdampf weiter expandiert, im Kondensator 17 kondensiert, und über die Kondensatpumpe 18 und den Niederdruckvorwärmer 19 dem Entgaser-Speisewasserbehälter 20 zuläuft. Von diesem wird über die Speisepumpe 21 und weitere Erwärmung im Hockdruckvorwärmer 22 das Einspritzwasser in die Einspritzkühler 23 und 24 eingespritzt, womit der doppelte Kreislauf geschlossen ist. Trennung der Mengenströme der beiden Kreisläufe erfolgt somit im Verzweigungspunkt 15 die Vereinigung der Mengenströme zur vollen Kreislaufmenge erfolgt in den Einspritzkühlern 23 und 24. Gekennzeichnet ist dieser Kreislauf durch die Anordnung eines Kompressors bzw. mehrerer Stufengruppen von Kompressoren und durch die Anordnung eines Wärmetauschers. Dies führt thermodynamisch dazu, dass die Wärmezufuhr an schon Vorgewärmten Dampf mässigen Druckes bei sehr hoher mittlerer Temperatur erfolgt. Weiters ist das Verfahren gekennzeichnet durch eine Expansion des Dampfes im Hochtemperaturbereich mit einer nachfolgenden Kühlung im Wärmetauscher mit einer Eintrittstemperatur in die Kondensationsturnbine, die einen günstigen Kondensationsendpunkt im Hinblick auf Erosion und Wärmeabfuhr ergibt. Diese werde an Hand von Fig. 2 im TS-Diagramm für Wasserdampf beschrieben. In diesem sind spezifische Werte der Entropie eingetragen, sodass dieses Diagramm nur Zustandspunkte des Mediums nicht aber die Mengenverhältnisse des Kreislaufes wiedergibt. Diese Zustandspunkte sind daher auch mit C1 bis C20 bezeichnet. Es ist also die Höchsttemperatur des Dampfes nach der äusseren Wärmezufuhr mit Punkt C1 bezeichnet.

Die Eintragung dieser Zustandspunkte in Fig. 2 ist als beispielsweise Darstellung des erfindungsgemässen Dampfkreislaufes aufzulassen. In physikalischer Hinsicht ist die Lage der Zustandspunkte in Bezug auf die Grenzkurve also im Hinblick auf überhitzten Zustand oder Nassdampfzustand von Bedeutung. Im folgenden wird die Nummer des Bauteiles nach Fig. 1 und die darin stattfindende Zustandsänderung nach Fig 2 durch den Bindestrich zwischen den mit C notierten Zustandspunkten angegeben. So bedeutet: die Erwärmung der vollen Kreislaufmenge in der Heizfläche 10 die Zustandsänderung-C14-C1, die Expansion in der Hochtemperaturturbine 13 die Zustandsänderung Cl-C2, die Kühlung der vollen Kreislaufmenge auf der Niederdruckseite des Wärmetauschers 14 die Zustandsänderung C2-C3, die Expansion des Teilstromes in der Kondensationsturbine 16 abgezweigt im Verzweigungspunkt 15 entspricht der Zustandsänderung C3-C4-C5-C6-C7, wobei die Zwischenpunkte Entnahmen von Anzapfdampf und der Endpunkt C7 den Kondensationsbeginn der Wärmeabgabe an das Kühlwasser im Kondensator 17 entspricht. Nach völliger Niederschlagung des Dampfes wird das Kondensator durch die Kondensatpumpe 18 gemäss der Zustandsänderung C15-C16 weitergepumpt. Die Aufwärmung im Niederdruckvorwärmer 19 entspricht der Zustandsänderung (C16C17. Die Aufwärmung im Entgaser 2 entspricht zur Zustandsänderung C17-C18. Aus dem angeschlossenen Speisewasserbehälter 20 föndert die Speisepumpe auf Einspritzdruck gemäss der Zustandsänderung C18-C19, worauf die restliche Vorwärmung im Hochdruckvorwärmer 22 gemäss der Zustandsänderung C19-C20 erfolgt, Damit steht das Einspritzwasser für die Einspritzkühler 23 und 24 im Zustand C20 bereit.

Der andere Teilstrom des Dampfes durchläuft ab dem Verzweigungspunkt 15 folgende Zustandsänderung: Abkühlung im Einspritzkühler 23 C3-C8-C9 hierauf Verdichtung im ersten Dampfkompressorteil 11 entsprechend der Zustandsänderung C9-C10. Hierauf weitere Abkühlung durch Wassereinspritzung im Einspritzkühler 24 entsprechend der Zustandsänderung C10―C11―C12. Hiemit ist die volle Kreislaufmenge durch Vereinigung der Teilströme erreicht. Es folgt die Verdichtung im zweiten Dampfkompressorteil 12 auf den vollen Kreislaufdruck entsprechend der Zustandsänderung C12-C13 und anschliessend die Erwärmung der vollen Kreiaslaufmenge auf der Hochdruckseite des Wärmetauschers 14 entsprechend der Zustandsänderung C13-C14, womit der gesamte Kreislauf beschrieben ist.

Gemäss der Beschreibung der Erfindung und gemäss den Ansprüchen kann das Detail der Zustandsänderung in den Einspritzkühlern 23 und 24 und in den Dampfkompressoren 11 und 12 wie oben beschrieben mit Kühlung bis in Nassdampfgebiet erfolgen, aber auch so gestaltet werden, dass diese Zustandsänderungen nur im Gebiet des überhitzten Dampfes ablaufen. Die Zustandspunkte C8 und C9 sind dann ident, ebenso wie die Zustandspunkte C11 und C12 ident sind-sie stellen dann die Zustände jeweils am Eintritt in den ersten Dampfkompressorteil 11 und in den zweiten Dampfkompressorteil dar-und liegen im Ts-Diagramm über der Grenzkurve im Gebiet des überhitzten Dampfes. Dadurch werden Probleme der Nassdampfströmung am Eintritt in die Kompressoren vermieden. Ausserdem erfolgt die Verdampfung der Wassertröpfchen die bei der Einspritzung des Speisewassers im Einspritzkühler gebildet werden vollständig, wenn die Zustandsänderung des Dampfes in demselben auf das überhitze Gebiet des Dampfes beschränkt bleibt.

## Patentansprüche

1. Doppelter Dampfkreislauf für ein Dampfkraftwerk mit Wärmezufuhr zur Erzeugung von Leistung aus hochwertiger Wärme, wobei die Dampfkreisläufe im Hochtemperaturbereich kombiniert werden und die vollen Kreislaufmengen unter äußerer Wärmezufuhr durch Zuleitung an Heizflächen erhitzt werden und in einer Hochtemperaturdampfturbine unter Abgabe von Nutzleistung an einen Generator und von Antriebsleistung expandiert werden, wobei ein Teil des expandierten Dampfes aus der Hochtemperaturdampfturbine weiter expandiert wird in einer Kondensationsturbine, wobei Dampf aus dieser angezapft wird, wobei der in der Kondensationsturbine weiter expandierte Dampf unter Wärmeabgabe an Kühlwasser in einem Kondensator verflüssigt wird oder unter Wärmeabgabe an Heizwasser in einem Heizkondensator verflüssigt wird und von einer ersten Kondensatpumpe das Kondensat auf höheren Druck gebracht wird, wobei dieses nunmehr als Speisewasser bezeichnet durch Zuführung von Anzapfdampf von der Kondensationsturbine in Niederdruckvorwärmern in der Temperatur erhöht wird bevor es in einem Entgaser, der zugleich als Speisewasserbehälter dient entgast wird, wobei dieses entgaste Speisewasser durch die Speisepumpe auf einen bestimmten Druck weiter erhöht und durch Anzapfdampf der Kondensationsturbine in Hochdruckvorwärmer weiter vorgewärmt wird, dadurch gekennzeichnet, dass die vollen Kreislaufmengen, ehe sie durch äussere Wärme erhitzt werden, durch Wärmetausch mit den vollen expandierten Kreislaufmengen aus der Hochtemperaturdampfturbine in einem Wärmetauscher erwärmt werden, wobei diese expandierten Kreis- ·laufmengen gekühlt werden, und dass derjenige Teil des Dampfstromes, der nach diesem Wärmetausch nicht weiter in der Kondensationsturbine expandiert wird, in einem Einspritzkühler durch Einspritzung von, durch die Speisepumpe auf den erforderlichen Druck gebrachten und vorgewärmten Speisewasser gekühlt und durch die entsprechende Menge eingespritzen Speisewassers vermehrt wird, und darauf in einem Dampfkompressor bzw. in einer ersten Stufengruppe desselben, angetrieben von der Hochtemperaturdampfturbine, verdichtete wird, worauf eine weitere Einspritzung und Verdichtung in einem weiteren Dampfkompressorteil erfolgen kann, und danach die vollen Kreislaufmengen im obgenannten Wärmetauscher erwärmt werden.

2. Dampfkreislauf für ein Dampfkraftwerk nach Anspruch 1 dadurch gekennzeichnet, dass anstelle der Kondensationsturbine eine Gegendruckturbine angeordnet ist deren Abdampf nach Wärmeabgabe für technologische Zwecke oder Heizzwecke als Kondensat nach entsprechender Reinigung dem Kreislauf über die Speisewasservorwärmung und Speisepumpe den Einspritzkühlern als Einspritzwasser zuläuft, oder dass neuaufbereitetes Frischwasser vorgewärmt und in den Einspritzkühler dem Kreislauf zuläuft, wenn der Abdampf der Gegendruckturbine direkt zu technologischen Zwecken verwendet wird.

## Revendications

1. Cycle à vapeur à deux cycles supplemen- taires, pour un installation de production d'énergie chauffée par chaleur exterieure de haute qualité, avec combination des cettes cycles en la région de haute température, et avec amenage de la chaleur exterieure à les débits completes des cycles par conduisage sur des surfaces de chauffage, ces débits de vapeur sont réchaufees et sont depuis détendues dans une turbine a haute température, en génerant la puissance utile dans une géneratrice, et part du débit de la vapeur échappant de la turbine a haute température est en suite détendu dans la turbine a condensation qui est soutirée pour supplementer de la vapeur a réchauffage de l'eau, et le débit de la vapeour détendu en cette turbine à condensation est finalement liquifié dans le condensateur en échangeant la chaleur à condensation de la vepeur à l'eau de réfroidissement ou à un circuit de chauffage domicile, et l'eau obtenue par cette liquefaction est pompée par la pompe condensateur, nominée maintenant l'eau d'alimentation, et est conduite par des étages de réchauffage a soutirage en élevant la température envers le degazeur et a la bâche d'alimentation, étant dega- zée c'est énlevee en pression jusque a une pression specifié par la pompe d'alimentation et est encore elevée en température par des étages de réchauffage a soutirage a haute pression par vapeur soutirée de la turbine a condensation, characterisée par que les débits completes de la vapeur du cycle avant la chauffage par la chaleur exterieure sont réchauffées par l'échange de la chaleur avec les débits completes échappantes de. la turbine a haute temperature dans un échangeur thermique en refroidissant les débits ainsi détendues, et en ce que cette part de le débit de la vapeur qui après cette échangement thermique ne sera pas détendu dans la turbine à condensation est refroidissée dans un refroidisseur à injection par injection de l'eau d'alimentation, preparé par la pompe d'alimentation et des étages de réchauffage a soutirage, en même temps le débit de la vapeur est rempli par le débit d'injecteur. Et est en suite conduit à le compresseur à vapeur ou à les premier étages d'un compresseur à vapeur commandé par la turbine a haute temperature pour compression, une autre injection et compression peut suivre, et depuis les debits completes du cycle sont réchauffes dans le échan échangeur thermique mentionée.

2. Cycle a vapeur pour un installation de production de l'énergie charactérisée par que en lieu de une turbine a condensation une turbine a contre pression est arrangée, en cas que le débit de la vapeur et sa chaleur est utilisée pour des raisons technologieques ou de la chauffage en general, et la condensat refluant après nettoyage est retourné en le cycle a les réchauffeurs a soutirage et a la pompe d'alimentation pour etre injecté par des injecteurs à réfroidissement de la vapeur, et que de l'eau fraiche sera utilisee en même mode si la vapeur de échappement de la turbine a contre pression est utilisée directement pour des effets technologieques.

## Claims

1. Double steam cycle for a steam power plant, with heat input for power production from high quality heat, in which case the two steam cycles are combined in the high temperature region and the full cycle mass flows are heated by external heat input, by guiding over heater surfaces, and said full mass flows are expanded in a high temperature steam turbine, providing thus useful power as driving power to an electric generator, at which part of the steam expanded in the high temperature turbine is further expanded in a condensing turbine from which steam is bled for feed heating, and the steam flow thus further expanded in the condensing turbine is condensed in a condenser and is thus liquified in giving up its latent heat to the cooling water or a heating wafer circle, in either case in the liquid condensate being brought to higher pressure by the condensate pump, now called feed water, and is heated by low pressure bled steam heaters to the higher temperature before it is fed to the deaerator for deaeration which serves also as a means for feed water storage and this deaerated feed water is pressurized by the feed pump to a specified high pressure and is further heated by bled steam from the condensing turbine in high pressure heaters characterized in that the fully cycle mass flows before being heated by external heat input are heated in a heat exchanger by heat exchange with the full cycle mass flows expanded in the high temperature steam turbine and flowing from the high temperature steam turbine to said heat exchanger where they are cooled, and that this part of the full cycle mass flows thus cooled in said heat exchanger which is not fed to the condensing turbine for further expansion, this other part is cooled by injection of feed water in an injection cooler, said feed water being pressurized by the feed pump and being feed heated by bled steam heater, said part of the full steam cycle mass flows being increased by the mass flow of the injected feed water is compressed in a steam compressor or a first stage group thereof, this steam compressor being driven by the high temperature steam turbine, after which a further injection and compression in a succeeding part of the steam compressor may follow, and that in consequence the full cycle mass flows being thus replenished and compressed are heated in the heat exchanger mentioned above.

2. Steam cycle for a steam power plant further characterized in that, instead of a condensing turbine a backpressure turbine is provided, the exhaust steam of which, after heat release from technological or room heating purposes is returned as condensate after being properly cleaned to the feed heating part of the plant and is fed via feed pump to the injection coolers as injection feed water, or in that, the newly purified fresh water is feed heated and fed via feed pump and injection coolers into the cycle in case the exhaust steam from the back pressure turbine is directly used for technological purposes.
